# EUROPÄISCHE PATENTSCHRIFT

(11) **EP 0 316 589 B1**
(45) Veröffentlichungstag und Bekanntmachung des Hinweises auf die Patenterteilung: **04.12.1991**
(21) Anmeldenummer: 88117217.5
(22) Anmeldetag: 17.10.1988
(51) Int. Cl.: D04D 9/00, A47H 13/14

(54) **Faltenzugband**
Band for pleating
Ruban de fronçage

(30) Priorität: 06.11.1987 DE 8714826 U
(43) Veröffentlichungstag der Anmeldung: 24.05.1989
(73) Patentinhaber: Barthels-Feldhoff GmbH & Co., D-42289 Wuppertal (DE)
(72) Erfinder: Colsman, Erich, D-5802 Wetter 4 (DE)
(74) Vertreter: Sturies, Herbert

(56) Entgegenhaltungen:
- DE-A- 3 320 770
- FR-A- 2 305 524

## Beschreibung

Die Erfindung bezieht sich auf ein Kleidungsfaltenzugband, mit einem aus unelastischen Fäden bestehenden Fadensystem, in das mehrere über die gesamte Bandlänge unverknüpft durchlaufende Fäden im Abstand zueinander eingezogen sind, die abwechselnd auf beiden Bandseiten flotten.

Derartige Faltenzugbänder werden zum Rüschen und Einreihen an Trachtenröcken und Schürzen, für leichte Sommerröcke usw. benutzt. Das Einarbeiten erfolgt derart, daß das Faltenzugband zunächst glatt zwischen den unverknüpft durchlaufenden Fäden auf den ebenfalls glattliegenden Stoff genäht wird. Danach werden diese Fäden gemeinsam an ihren Enden teilweise aus dem Band herausgezogen, wobei sich das Band bzw. das unelastische Fadensystem und der damit vernähte Stoff kräuseln lassen.

Wird ein Faltenzugband beispielsweise an einem Bund eines Kleidungsstücks verwendet, der den Sitz des Kleidungsstücks am Träger gewährleisten muß, so ist es erforderlich, den Bund mit einem Verschlußmittel zu unterbrechen, beispielsweise mit einem Reißverschluß. Infolgedessen ist die Herstellung eines solchen Kleidungsstücks vergleichsweise kompliziert und erfordert einen gesteigerten Materialaufwand.

Demgegenüber liegt der Erfindung die Aufgabe zugrunde, das Faltenzugband so zu verbessern, daß es zum Herstellen eines verschlußelementlosen Kleidungsstücks verwendet werden kann.

Diese Aufgabe wird dadurch gelöst, daß zwei aus elastischem Material bestehende durchlaufende Fäden einen gegenüber dem Fadenabstand vergrößerten Nahtzwischenraum zwischen sich aufweisen, daß sich Nahtzwischenräume und Fadenabstände über die Breite des Bandes einander abwechseln, und daß es paarweise oder mehrfach abstandslos gleichliegende durchlaufende elastische Fäden aufweist.

Für die Erfindung ist von Bedeutung, daß die elastischen Fäden ein Strecken des gekräuselten Bandes bzw. Stoffes und damit ein Strecken des gesamten Bundes ermöglichen, so daß das Kleidungsstück mit gestrecktem Bund angezogen werden kann. Die Streckung kann derart groß gehalten werden, daß sich ein besonderer Verschluß für den Bund erübrigt.

Zwei durchlaufende elastische Fäden weisen einen vergrößerten Nahtzwischenraum zwischen sich auf, so daß auch bei vergleichsweise dicht angeordneten durchlaufenden Fäden ein problemloses Annähen des Bandes ohne Gefahr für ein Übernähen dieser Fäden möglich ist. Um das Faltenzugband möglichst vielfach auf seinen Untergrund nähen zu können, also beispielsweise bei weichen Stoffen, wechseln sich Nahtzwischenräume und Fadenabstände über die Breite des Bandes einander ab.

Es weist das Faltenzugband paarweise oder mehrfach abstandslos gleichliegende durchlaufende Fäden auf, die es ermöglichen, mit dünneren elastischen Fäden dieselbe elastische Zugkraft im Faltenzugband zu erzielen, und die auch dazu beitragen, daß das gerüschte Band nicht ganz so dick ist, so daß das Kleidungsstück im Bundbereich nicht so sehr aufträgt.

Die durchlaufenden Fäden haben einen den Durchmesser der unelastischen Fäden erheblich übersteigenden Durchmesser, was es erlaubt, die durchlaufenden Fäden trotz ihrer Elastizität genügend zugfest zu gestalten. Außerdem sind derartige dicke Fäden besser erkennbar und damit auch besser verarbeitbar.

Zweckmäßiger Weise beträgt der Abstand zwischen zwei durchlaufenden Fäden etwa das Doppelte bis Dreifache des Fadendurchmessers, so daß das Band durch eine entsprechende Häufung elastischer durchlaufender Fäden mit einer sehr hohen Elastizität versehen ist, nachdem es gekräuselt wurde. Um das Faltenzugband über seine gesamte Breite auf seinen Untergrund nähen zu können, also beispielsweise auf einen weichen Stoff, weisen die bandkantennahen durchlaufenden Fäden einen eine Naht ermöglichenden Kantenabstand auf.

Die Erfindung wird anhand eines in der Zeichnung dargestellten Ausführungsbeispiels erläutert. Es zeigt:
- Fig. 1: eine Ansicht eines Bandstücks, dessen durchlaufende Fäden nicht verzogen sind,
- Fig. 2: die Ansicht des Bandstücks der Fig. 1 nach dem Verziehen der durchlaufenden Fäden, und
- Fig. 3: eine Aufsicht auf die Bandkanten des Bandes der Fig. 2 in Richtung A.

Das in Fig. 1 dargestellte Faltenzugband 13 besteht im wesentlichen aus einem System unelastischer Fäden 11, von denen lediglich einige dargestellt sind. Die Fäden 11 sind beispielsweise in Leinwandbindung miteinander verwebt. Das System der unelastischen Fäden 11 erstreckt sich zwischen den Bandkanten 16.

Außerdem sind über die gesamte Bandlänge unverknüpft durchlaufende Fäden 10 vorhanden, entweder als Einzelfäden, oder - wie dargestellt -, als Doppelfäden, also als solche Fäden, die paarweise abstandslos nebeneinander angeordnet sind und gleichliegend durchlaufen. Die Fäden 10 sind so eingezogen, daß sie in der Ansicht der Fig. 1 nur auf der betrachteten Bandseite zu sehen sind. In den Bereichen 17 befinden sich die durchlaufenden Fäden 10 auf der Bandrückseite, wo sie ebenso über das Fadensystem unelastischer Fäden 11 flotten, wie auf der aus Fig. 1 ersichtlichen Bandseite.

Der Abstand a des Fadens 10 von einem weiteren Faden bzw. Fadenpaar beträgt etwa das Doppelte bis Dreifache des Fadendurchmessers d bzw. des Fadenpaardurchmessers. Die Abstände a können zur Erhöhung der Zugkraft des eingenähten Bandes 13 so gering gehalten werden, daß die Anordnung einer Naht 18 zwischen zwei diesen Abstand a aufweisenden Fäden 10 oder Fadengruppen nicht mehr möglich ist, ohne daß die Gefahr des Übernähens zu groß wird. Im Falle eines solchen Übernähens würden die elastischen durchlaufenden Fäden 10 beschädigt, so daß Reißgefahr gegeben ist, oder sie würden auf dem Band fixiert, so daß ein Kräuseln nicht mehr möglich ist. Es sind daher auf dem Band 13 sogenannte Nähstraßen 19 vorgesehen, die im wesentlichen einen vergrößerten Nahtzwischenraum 12 aufweisen, in den die Naht 18 bei wesentlich verringerter Gefahr des Übernähens gelegt werden kann.

Aus Fig. 1 ist ersichtlich, daß sich Nahtzwischenräume 12 und Fadenabstände a über die Breite B des Bandes 13 einander abwechseln.

Desweiteren ist für die bandkantennahen durchlaufenden Fäden 10′ ein Kantenabstand k vorgesehen, der es ermöglicht, eine Naht 14 zu legen, so daß das Band 13 auch im Kantenbereich auf seiner Unterlage fixiert werden kann.

Fig. 2 zeigt das geraffte Band 13, bei dem die durchlaufenden Fäden 10 an den Bandenden zusammengefaßt und mit einem Knoten 20 fixiert sind. Durch das Raffen ergeben sich beidseitig der durchlaufenden Fäden 10 Rüschen bzw. Bandstoffschlingen 21, die für eine entsprechende Rüschung des Kleidungsstoffs sorgen. Das ergibt sich insbesondere aus Fig. 3, in der die elastischen Fäden 10 glatt durchlaufend dargestellt sind, während die Rüschen 21 des Bandes 13 für eine entsprechende Rüschung eines Stoffs 22 sorgen, der gestrichelt dargestellt ist. Damit ergibt sich beispielsweise an der Oberkante eines Rocks ein entsprechend gerüschter Bund, dessen dichter Durchmesser der Taille des Trägers entsprechend bemessen wird. Soll dieser Rock ausgezogen werden, so dehnen sich die durchlaufenden elastischen Fäden 10 bei einem Strecken des Bundes und der Rock kann ausgezogen werden. Ein Verschluß erübrigt sich.

## Patentansprüche

1. Kleidungsfaltenzugband, mit einem aus unelastischen Fäden (11) bestehenden Fadensystem, in das mehrere über die gesamte Bandlänge unverknüpft durchlaufende Fäden (10) im Abstand (a) zueinander eingezogen sind, die abwechselnd auf beiden Bandseiten flotten, **dadurch gekennzeichnet,** daß zwei aus elastischem Material bestehende durchlaufende Fäden (10) einen gegenüber dem Fadenabstand (a) vergrößerten Nahtzwischenraum (12) zwischen sich aufweisen, daß sich Nahtzwischenräume (12) und Fadenabstände (a) über die Breite (B) des Bandes (13) einander abwechseln, und daß es paarweise oder mehrfach abstandslos gleichliegende durchlaufende elastische Fäden (10) aufweist.

2. Faltenzugband nach Anspruch 1, **dadurch gekennzeichnet,** daß die durchlaufenden Fäden (10) einen den Durchmesser der unelastischen Fäden (11) erheblich übersteigenden Durchmesser (d) haben.

3. Faltenzugband nach Anspruch 1 oder 2, **dadurch gekennzeichnet,** daß der Abstand (a) zwischen zwei durchlaufenden Fäden (10) etwa das Doppelte bis Dreifache des Fadendurchmessers (d) beträgt.

4. Faltenzugband nach einem der Ansprüche 1 bis 3, **dadurch gekennzeichnet,** daß die bandkantennahen durchlaufenden Fäden (10′) einen eine Naht (24) ermöglichenden Kantenabstand (k) aufweisen.

## Claims

1. Pleating tape for clothing, having a thread system, comprising non-elastic threads (11), into which a plurality of unknotted threads (10) which are continuous over the entire length of the tape are threaded at a distance (a) from one another and float alternately on either side of the tape, characterised in that two continuous threads (10) comprising elastic material have between them a seam gap (12) which is larger than the thread distance (a), that the seam gaps (12) and thread distances (a) alternate with one another over the width (B) of the tape (13), and that it has continuous elastic threads (10) in pairs or multiples which lie in parallel with no distance between them.

2. Pleating tape as in claim 1, characterised in that the continuous threads (10) have a diameter (d) which considerably exceeds the diameter of the non-elastic threads (11).

3. Pleating tape as in claim 1 or 2, characterised in that the distance (a) between two continuous threads (10) is approximately twice to three times the thread diameter (d).

4. Pleating tape as in any of claims 1 to 3, characterised in that the continuous threads (10') close to the tape edge have an edge spacing (k) which permits a seam (24).

## Revendications

1. Bande plissée extensible pour vêtement, comportant un système de fils formé de fils non élastiques (11), dans lequel sont insérés, séparés les uns des autres par un écartement (a), plusieurs fils (10) s'étendant, non noués, de façon continue sur toute la longueur de la bande et qui flottent alternativement sur les deux côtés de la bande, caractérisée en ce que deux fils (10) continus réalisés en un matériau élastique présentent, entre eux, un espace intermédiaire à coudre (12) plus grand que l'écartement (a) entre les fils, en ce que les espaces intermédiaires à coudre (12) et les écartements (a) entre les fils alternent sur la largeur (B) de la bande (13), et en ce que la bande présente des fils élastiques continus (10) parallèles non espacés, par deux ou plus.

2. Bande plissée extensible selon la revendication 1, caractérisée en ce que les fils continus (10) ont un diamètre (d) nettement supérieur au diamètre des fils non élastiques (11).

3. Bande plissée extensible selon la revendication 1 ou 2, caractérisée en ce que l'écartement (a) entre les fils continus (10) va environ du double au triple du diamètre (d) du fil.

4. Bande plissée extensible selon l'une des revendications 1 à 3, caractérisée en ce que les fils continus (10') proches du bord de la bande présentent un écartement (k) par rapport au bord, qui permet une couture (24).
